# EUROPÄISCHE PATENTSCHRIFT

(11) **EP 0 031 920 B1**
(45) Veröffentlichungstag und Bekanntmachung des Hinweises auf die Patenterteilung: **05.12.1984**
(21) Anmeldenummer: 80107826.2
(22) Anmeldetag: 11.12.1980
(51) Int. Cl.: H01F 5/04

(54) **Lötfahne zur Befestigung von elektrischen Leitungsdrähten**
Soldering terminal for securing electrical conducting wires
Patte à souder pour fixation de conducteurs électriques

(30) Priorität: 14.12.1979 DE 2950415
(43) Veröffentlichungstag der Anmeldung: 15.07.1981
(73) Patentinhaber: SIEMENS AKTIENGESELLSCHAFT, 80333 München (DE)
(72) Erfinder: Meindl, Gerhard, Ing. grad., D-8031 Alling (DE)

## Beschreibung

Die Erfindung betrifft eine durch Zusammenklappen der Hälften eines Elementes aus Federblech um 180° gebildete Lötfahne, mit einem in einem Spulenkörperflansch (32) einer elektrischen Spule verschiebungssicher fixierbaren Teil und mit einem V-förmig aufgespreizten freien Ende, dessen Schenkel federnd ein Drahtende des Spulenwickels (33) anliegen.

Bereits bekannte, in die Flansche der Spulenkörper elektrischer Spulen eingesetzte stift- oder hakenförmige Lötfahnen müssen zur Fixierung der Wickeldrahtenden meist mit dem Spulendraht umwickelt werden. Bekannt sind auch Lötfahnen, bei denen die Wickeldrahtenden durch mechanische Deformation der Lötfahne eingeklemmt und dadurch fixiert werden. Diese bekannten Ausführungen bedingen einen erheblichen Zeitaufwand für die Fixierung der Wickeldrahtenden, wobei zum Teil zusätzliche, von Hand betätigbare Hilfsmittel notwendig sind, die nur schwer automatisierbar sind.

Die in Fig. 1 teilweise gebrochen und in Draufsicht dargestellte, bekannte plättchenförmige Lötfahne (1) besitzt eine kerbenartige randoffene Ausnehmung (2), in die das Wickeldrahtende einklemmbar ist. Der Nachteil dieser Lötfahne ist ihre starre Ausführung, die auf den jeweiligen Drahtdurchmesser abgestimmt sein muss.

Unterschiedliche Drahtstärken erfordern demzufolge jeweils eine andere Lötfahnenausführung. Ausserdem besteht hier stets die Gefahr, dass die Drähte beim Fixieren durch eine scharfkantige Kerbe durchgetrennt werden.

Eine durch die DE-A-1 490 729 bekannte Lötfahne besitzt ein V-förmig aufgespreiztes Ende, das nur in einem kurzen Bereich federnde Eigenschaften aufweist und deshalb nur beschränkte Klemmwirkungen auszuüben vermag. Diese bekannte Lötfahne ist i.ü. nur zum Einspritzen in einen Spulenkörperflansch und nicht zum Einschieben in entsprechende Ausnehmungen im Spulenkörperflansch bestimmt und geeignet.

Eine durch die US-A-3 663 914 bekannte Lötfahne besitzt zwar über ihre gesamte Länge federnde Eigenschaften; sie ist auch zum Einschieben in entsprechende Sacklöcher eines Spulenkörperflansches geeignet, besitzt jedoch keine hierzu rechtwinklig ausgerichteten anschlussstiftartigen Schenkel, mittels denen erst das Einschieben in rechtwinklige Durchbrechungen im Spulenkörperflansch möglich ist.

Schliesslich zeigt die FR-A-2 349 198 im Unterschied zu den beiden vorgenannten Patentschriften zwar Lötfahnen mit rechtwinklig zueinander ausgerichteten Schenkeln; jedoch sind diese Lötfahnen nur in üblicher Weise ausgestaltet.

Der vorliegenden Erfindung liegt die Aufgabe zugrunde, eine an einem Spulenkörperflansch fixierbare Lötfahne zu schaffen, die auf einfache, zerstörungsfreie und schnelle Weise die Möglichkeit bietet, unterschiedlich starke elektrische Leitungsdrähte, insbesondere Wickeldrähte, bis zum Abschluss des Lötvorganges sicher in ihrer Lage zu fixieren wobei die Halterung der Lötfahne selbst am Spulenkörperflansch in besonders zuverlässiger Weise erfolgen soll; insbesondere soll diese Lötfahne zum Einsatz in elektrischen Spulen geeignet sein, deren Bewicklung automatisch erfolgt.

Zur Lösung dieser Aufgabe sieht die Erfindung bei einer Lötfahne der eingangs genannten Art vor, dass diese aus einem um seine Längsmittelachse geklappten T-förmigen Element aus Federblech besteht, dessen eines Schenkelpaar (7, 14) die V-förmige Aufspreizung aufweist und dessen anderes Schenkelpaar (8) anschlussstiftförmig gestaltet und in eine rechtwinklige Durchbrechung (41) im Spulenkörperflansch (32) einsetzbar ist.

Eine derart gestaltete Lötfahne unterstützt nicht nur die angestrebte automatische Bewicklung von Spulenkörpern; sie ist auch in einfachster Weise herstellbar. Zur Fertigung sind nur zwei Arbeitsgänge erforderlich, nämlich das Ausstanzen T-förmiger Teile aus Federblech und ein Klappvorgang, bei dem die T-förmigen Teile längs ihrer Mittelachse um 180° geklappt werden.

Diese Lötfahnen besitzen nicht nur in ihren V-förmig aufgespreizten Enden federnde Eigenschaften, sondern auch in ihren anschlussstiftartigen Schenkeln, was einen hervorragenden, verschiebesicheren Sitz dieser Lötfahnen in den schlitzartigen Durchbrechungen der Spulenkörperflansche bewirkt.

Durch diese Lötfahne ist der Draht selbst bei unterschiedlicher Drahtstärke rasch und sicher fixierbar. Allein durch das Einziehen des Drahtes zwischen die gespreizten Blattfederenden ist bereits eine für den anschliessenden Lötvorgang ausreichende Halterung des Drahtes gewährleistet. Ein zusätzliches Umwickeln der Lötfahne mit dem Draht, das sehr aufwendig ist, kann entfallen. Durch das Einziehen der elektrisch isolierten Wikkeldrahtenden in die Lötfahne wird die Lackisolierung an der zu lötenden Stellen aufgerissen und dadurch eine sichere und schnelle Lötung erreicht. Beim automatischen Bewickeln von Spulenkörpern können die Wickelautomaten die Wikkeldrahtenden unmittelbar in die Lötfahne einziehen und fixieren.

Die Erfindung wird nachstehend anhand von Ausführungsbeispielen näher erläutert. Es zeigt:
Fig. 2, 3 in Seitenansicht bzw. Draufsicht ein erstes Ausführungsbeispiel des Gegenstandes nach der Erfindung,
Fig. 4 eine für den Einsatz von Lötfahnen nach Fig. 2 und 3 geeignete elektrische Spule mit Lötfahnen nach der Erfindung,
Fig. 5 einen in Fig. 4 mit A angedeuteten Ausschnitt in vergrössertem Massstab.

Die Lötfahne 6 gemäss Fig. 2, 3 besteht aus einem geschichteten Blattfedernpaar, wobei die Blattfedern im Bereich des zueinander parallelen einen Schenkelpaares 7, 14 V-förmig gespreizt und im Bereich des anderen Schenkelpaares 8 anschlussstiftförmig ausgebildet sind. Nach Fig. 3 ist das Blattfedernpaar einstückig aus einem um seine Längsmittelachse um 180° geklappten T-förmigen Element aus Federblech gefertigt. Das zum V-förmig gespreizten Ende abgekehrte Ende der Lötfahne ist als elektrischer Anschlussstift z.B. für gedruckte Schaltungen ausgebildet.

Die Lötfahne nach Fig. 2 und 3 ist insbesondere zum Einsatz in Spulenkörperflansche geeignet, wie sie in Fig. 4 und 5 dargestellt sind.

Die Fig. 4 zeigt dabei eine auf einer Leiterplatte 34 befestigte, mit einer Wicklung 33 bewickelte Spule mit einem mit seiner Längsmittelachse zur Leiterplatte parallelen Spulenkörper 31 mit Spulenkörperflanschen 32. Die Spulenkörperflansche 32 weisen gemäss Fig. 5 rechtwinkelige Durchbrechungen 41 auf, in welche die Lötfahnen 6 eingeschoben sind. Die Lötfahnen 6 tragen zu ihrer Fixierung in den Durchbrechungen 41 einstückig angeformte Rastnasen 10. Zur zusätzlichen Fixierung der Lötfahnen in den Durchbrechungen können diese mit Prägungen 13, 15 bzw. 12, 16 ausgerüstet sein. Mit ihrem stiftförmigen Teil 8 ist die Lötfahne durch eine Durchbrechung in der Leiterplatte geführt und z.B. mit einer Leiterbahn 35 verlötet. Die Blattfederenden 7, 14 sind - wie dies bei 9 angedeutet ist - hakenförmig geformt und gewähren so die Möglichkeit einer zusätzlichen Fixierung.

## Patentansprüche

Durch Zusammenklappen der Hälften eines Elementes aus Federblech um 180° gebildete Lötfahne, mit einem in einem Spulenkörperflansch (32) einer elektrischen Spule verschiebungssicher fixierbaren Teil und mit einem V-förmig aufgespreizten freien Ende, dessen Schenkel federnd gegen ein Drahtende des Spulenwickels (33) anliegen, dadurch gekennzeichnet, dass als Lötfahne (6) ein um seine Längsmittelachse geklapptes T-förmiges Element aus Federblech dient, dessen eines Schenkelpaar (7, 14) die V-förmige Aufspreizung aufweist und dessen anderes Schenkelpaar (8) anschlussstiftförmig gestaltet und in eine rechtwinkelige Durchbrechung (41) im Spulenkörperflansch (32) einsetzbar ist.

## Claims

A soldering tag which is formed by folding the halves of an element made of spring sheet-metal, through 180°, having a part which can be fixed so as to be secure against movement in a coil former flange (32) of an electrical coil, and having a V-shaped splayed free end, the limbs of which abut resiliently against a wire end of the coil winding (33), characterised in that a T-shaped element, which is made of spring sheet-metal and folded about its longitudinal central axis, and one pair of limbs (7, 14) of which has the V-shaped spread, and the other pair of limbs (8) of which is shaped like a connecting pin and can be inserted into a rectangular opening (41) in the coil former flange, serves as a soldering tag (6).

## Revendications

Patte à souder formée par pliage à 180° des moitiés d'un élément en tôle à ressort et comportant une partie pouvant être fixée, d'une manière bloquée contre tout déplacement, dans un flasque (32) du corps d'une bobine électrique, et comportant une extrémité libre, s'écartant en forme de V et dont les branches sont appliquées élastiquement contre l'extrémité du fil du rouleau de bobine (33), caractérisée par le fait qu'on utilise comme patte à souder (6) un élément en forme de T constitué par une tôle à ressort, repliée autour de son axe médian longitudinal et dont un couple de branches (7, 14) possède la configuration écartée en V et dont l'autre couple de branches (8) est conformé à la manière d'une broche de raccordement et peut être introduite dans un perçage coudé à angle droit (42) ménagé dans la bride (32) du corps de bobine.
